# EUROPÄISCHE PATENTANMELDUNG

(11) **EP 1 505 243 A2**
(43) Veröffentlichungstag der Anmeldung: **09.02.2005**
(21) Anmeldenummer: 04018541.5
(22) Anmeldetag: 05.08.2004
(51) Int. Cl.: E05F 15/12

(54) **Betätigungseinrichtung**

(30) Priorität: 07.08.2003 DE 20312402 U
(71) Anmelder: Aumüller Aumatic GmbH, 86167 Augsburg (DE)
(72) Erfinder: Aumüller, Reiner, 86161 Augsburg (DE); Früh, Werner, 89312 Günzburg (DE)
(74) Vertreter: Ernicke, Hans-Dieter, Dipl.-Ing.

(57) **Zusammenfassung**

Die Erfindung betrifft eine Betätigungseinrichtung (1) für schwenkbare Fenster (4) oder andere bewegliche Gebäudeteile, welche einen motorischen Antrieb (2) mit einem ein- und ausfahrbaren stangenförmigen sowie biegeelastischen Zug- und Schubeelement (3) aufweist. Das Zug- und Schubeelement (3) ist vorzugsweise als biegsame Welle ausgebildet, wobei der Antrieb (2) als Wellenantrieb mit einer Treibmutter (14) ausgestaltet ist.

## Beschreibung

Die Erfindung betrifft eine Betätigungseinrichtung für bewegliche Gebäudeteile, insbesondere schwenkbare Fenster, Klappen oder dgl., mit den Merkmalen im Oberbegriff des Hauptanspruchs.

In der Praxis ist es bekannt, zum Öffnen von Fenstern oder Klappen Kettenschubantriebe einzusetzen. Die Schubketten mit ihren gelenkig aneinander gelagerten Kettengliedern sind üblicherweise in einer Biegerichtung steif und in der anderen flexibel. Außerdem kann durch Toleranzen und Verschleiß axiales Spiel entstehen. In der Praxis können derartige Kettenschubantriebe Probleme haben, wenn z.B. durch Windlast Schwingungen auftreten. Derartige Schwingungen können bei hoher Last zum Bruch der Schubkette führen. Außerdem müssen Kettenschubantriebe gelenkig gelagert sein.

Aus der Praxis sind ferner Linearantriebe mit starren Schubelementen, wie Zahnstangen oder Spindeln, bekannt. Diese Linearantriebe bauen relativ groß, haben Platz- und Unterbringungsprobleme und sind häufig in ihrer Ausschublänge bzw. im Öffnungswinkel des Fensters oder der Klappe beschränkt.

Es ist Aufgabe der vorliegenden Erfindung, eine bessere Betätigungseinrichtung aufzuzeigen.

Die Erfindung löst diese Aufgabe mit den Merkmalen im Hauptanspruch.
Die beanspruchte Betätigungseinrichtung mit dem motorischen Antrieb und dem ein- und ausfahrbaren, stangenförmigen und biegeelastischen Zug- und Schubelement hat die Vorteile einer kleinen Baugröße, eines geringen Bauaufwands und eines niedrigen Preises. Besonders günstig ist hierbei die Ausbildung des Zug- und Schubelementes als biegsame Welle. Die biegsame Welle hat trotz hoher allseitiger Biegeflexibilität eine große Betriebssicherheit. Selbst bei größeren Lasten und auch bei Schwingungsbeanspruchungen bricht sie nicht. Weitere Vorteile liegen in der leichten Montage und der starren Befestigungsmöglichkeit des Wellenantriebs.

Für eine integrierte Betätigungseinrichtung kann der Wellenantrieb in ein Fenster, eine Klappe oder dgl. eingebaut und dabei z.B. im Rahmen oder im Flügel untergebracht werden. Der Wellenantrieb ist dadurch von außen nicht sichtbar. Das Fenster oder die Klappe und der Wellenantrieb können als fertiges Systemteil hergestellt und vertrieben werden.

Im bevorzugten Ausführungsbeispiel ist auf der biegsamen Welle eine Treibmutter mit einem Bewegungs-Innengewinde angeordnet. Sie schiebt bei Rotation die drehfest gehaltene biegsame Welle vor und zurück. Dies ermöglicht eine besonders einfache und kompakte Bauweise sowie eine simple Antriebsgestaltung. Die Treibmutter kann eigenständig gelagert sein und über eine Außenverzahnung angetrieben werden. Eine besonders einfache und kostengünstige Lösung sieht einen Hülsentrieb mit angebauter Treibmutter vor. Diese Konstruktion vereinfacht auch die Lagerung.

Die biegsame Welle besitzt einen Seele mit einer aufgezogenen Wendel, was für eine hohe Stabilität und Festigkeit trotz großer Flexibilität sorgt. Die biegsame Welle kann außerdem eine Gleitbeschichtung oder ein anderes gleitförderndes Mittel aufweisen. Beispielsweise ist dies ein in der Welle angeordnetes Bürstenelement, welches vorzugsweise aus Polyamid oder alternativ aus einem anderen Kunststoffmaterial besteht. Zusammen mit einer ebenfalls aus Kunststoff, vorzugsweise Polyamid, bestehenden Wellenführung bietet das Bürstenelement eine hohe Geräuschdämmung und eine schmiermittelfreie, reibarme Gleitführung. Stick-Slip-Effekte können vermieden werden. Die überstehenden Bürstenhaare legen sich außenseitig auf die Wendel und bieten auch im Bewegungs-Innengewinde der Treibmutter günstige Reibeigenschaften. Zudem nehmen sie die Luft aus der Gewindepaarung und sorgen für eine sichere Kraft- und Bewegungsübertragung.

Die Betätigungseinrichtung erlaubt dank der zumindest im Anfangsbereich hohen Schubfestigkeit der biegsamen Welle große Stell- und Öffnungskräfte. Die Betätigungseinrichtung lässt sich ferner als eine Art Seilantrieb für große Öffnungsweiten von Fenstern oder Klappen einsetzen, die sich nach dem Anstoßen durch ihr Eigengewicht oder andere Krafteinwirkung von selbst öffnen. Die Betätigungseinrichtung dient in solchen Fällen nur zum Anstoßen der Öffnungsbewegung und kann anschließend dank der hohen Flexibilität der biegsamen Welle beliebig großen Öffnungswinkeln folgen.

In den Unteransprüchen sind weitere vorteilhafte Ausgestaltungen der Erfindung angegeben.

Die Erfindung ist in den Zeichnungen beispielsweise und schematisch dargestellt. Im Einzelnen zeigen:
- Figur 1:: einen geöffneten Wellenantrieb in perspektivischer Ansicht,
- Figur 2:: eine Draufsicht auf den Wellenantrieb von Figur 1,
- Figur 3:: eine vergrößerte und abgebrochene Detailansicht der Treibmutter in Figur 2,
- Figur 4:: eine vergrößerte und abgebrochene Detailansicht der biegsamen Welle,
- Figur 5 und 6:: zwei Varianten einer Rollenführung für die biegsame Welle in einem Krümmungsbereich,
- Figur 7:: eine andere Ausführungsform des Wellenantriebs,
- Figur 8:: eine beispielsweise Einbausituation der Betätigungseinrichtung mit Wellenantrieb und Fenster und
- Figur 9:: eine weitere Variante des Wellenantriebs.

Die Erfindung befasst sich mit einer Betätigungseinrichtung für bewegliche Gebäudeteile (4), welche einen motorischen Antrieb (2) mit einem ein- und ausfahrbaren, stangenförmigen und dabei biegeelastischen Zug- und Schubelement (3) aufweist. Trotz der vorzugsweise allseitigen Biegeelastizität ist dieses Element zug- und druckfest und dabei im wesentlichen formstabil. Es kann auf Zug und Druck belastet werden und überträgt die Öffnungs- und Schließkräfte sicher und im wesentlichen ohne axiale Nachgiebigkeit auf das bewegliche Gebäudeteil (4). In der bevorzugten Ausführungsform sind das Zug- und Schubelement als biegsame Welle (3) und der motorische Antrieb als Wellenantrieb (2) ausgebildet. Alternativ sind andere konstruktive Ausgestaltungen möglich, z.B. als flexible Zahnstange oder dgl..

Bei den beweglichen Gebäudeteilen (4) handelt es sich vorzugsweise um schwenkbare Fenster, Klappen oder Türen, wie sie in Figur 8 im Ausführungsbeispiel eines Fensters dargestellt sind. Hierbei haben die Fenster, Klappen oder dgl. vorzugsweise ein unten liegendes Schwenklager (7), so dass es sich nach dem Aufstoßen durch den Wellenantrieb (2) durch ihr Eigengewicht von selbst öffnen. Daneben sind aber auch beliebige andere Lagerungen und Schwenkkonstruktionen möglich.

Wie Figur 8 verdeutlicht, kann der Wellenantrieb (2) in das bewegliche Gebäudeteil (4) integriert sein, wobei die Betätigungseinrichtung (1) das Gebäudeteil (4) mitsamt dem Wellenantrieb (2) umfassen kann. Figur 8 zeigt hierfür eine Ausführungsform mit einem in den Fensterrahmen (5) integrierten Wellenantrieb (2), der einen Schwenkflügel (6) mit der biegsamen Welle (3) öffnet und schließt. Das vordere Ende (12) der biegsamen Welle (3) ist hierbei verdrehfest am Flügel (6) befestigt. Das Gehäuse (23) des Wellenantriebs (2) kann starr im oder am Rahmen (5) angeordnet sein. Die Zuordnung kann auch kinematisch umgekehrt sein, wobei sich das Gehäuse (23) des Wellenantriebs (2) am oder im Flügel (6) befindet.

Figur 1, 7 und 9 zeigen drei verschiedene Ausführungsformen des Wellenantriebs (2), wobei in allen Fällen die biegsame Welle (3) motorisch über eine Treibmutter (14) angetrieben wird. Die Unterschiede in den Ausführungsbeispielen bestehen in der kinematischen Zuordnung der Treibmutter (14) zur biegsamen Welle (3).

Im Ausführungsbeispiel von Figur 1 besitzt der Wellenantrieb (2) ein kastenartiges Gehäuse (23), welches vorzugsweise aus Kunststoff, insbesondere aus Polyamid, besteht und das als Spritz- oder Gussteil ausgebildet sein kann. Das Gehäuse hat eine lang gestreckte Form und nimmt mittels einer innen liegenden Wellenführung (24) die biegsame Welle (3) auf, die sich ein großes Stück längs des Gehäuses (23) erstreckt und an einem Gehäuseende über einen Krümmungsbereich (30) abgewinkelt wird und seitlich aus dem Gehäuse (23) an einem Auslass (26) austritt. Diese Bauform ermöglicht durch die schlanke Gestalt die Unterbringung in einem Rahmen oder Flügel.

Im Gehäuse (23) ist die Antriebseinheit (2), bestehend aus einem vorzugsweise elektrischen Antriebsmotor (18) mit einer Steuerplatine (21) und einem nachgeschalteten Getriebe (19), untergebracht. Der Elektromotor (18) kann mit Netzspannung, z.B. 230 V, oder mit Niedrigspannung, z.B. 12 oder 24 V, betrieben werden. Das Getriebe (19) kann in beliebig geeigneter Weise ausgebildet sein. Aus Platz- und Untersetzungsgründen eignet sich hierfür insbesondere ein Planetengetriebe. Die Platine (21) ist am rückwärtigen Ende mit einer Energieversorgung oder Stromversorgung (33) am anderen Gehäuseende verbunden.

Die Wellenführung (24) besteht aus einem zu einem Großteil sich längs des Gehäuses (23) erstreckenden Führungskanal (25) mit einem vorzugsweise zylindrischen Querschnitt. Der Führungskanal (25) kann bei mittiger, insbesondere horizontaler Gehäuseteilung z.B. aus zwei deckungsgleich in die Gehäusehälften eingeformten Nuten bestehen. Die Innenwandung des Führungskanals (25) besteht vorzugsweise aus Kunststoff, insbesondere aus Polyamid. Sofern das Gehäuse (23) aus einem anderen Material besteht, kann der Führungskanal (25) eine entsprechende Innenverkleidung haben. Der Führungskanal (25) ist formstabil und kann auch im Krümmungsbereich (30) die von der biegsamen Welle (3) ausgeübten Reaktionskräfte aufnehmen.

Wie Figur 4 verdeutlicht, besteht die biegsame Welle (3) aus einer Seele (8) und einer unter Druck und fester Anlage außenseitig aufgezogenen schrauben- oder spiralförmigen Wendel (9) mit axial beabstandeten und radial überstehenden Wendelgängen, die eine Schneckenverzahnung nach Art einer Schneckenwelle bilden. Beide Teile (8,9) bestehen vorzugsweise aus Metall, wobei die Seele (8) von einer Metallstange, einem Draht oder dgl. gebildet werden kann. Die Wendel (8) kann in den Mantel der Seele (8) zur formschlüssigen Verbindung etwas eingedrückt sein.

Die biegsame Welle (3) hat ein außenseitiges Gleitmittel, welches vorzugsweise von einem in der Wendel (9) angeordneten Bürstenelement (10) gebildet wird, dessen Bürstenhaare (11) zumindest großteils radial nach außen ragen und vorzugsweise außenseitig über den Außenumfang der Wendel (9) überstehen. Das Bürstenelement (10) kann als Faserband ausgebildet sein und beim Aufziehen der Wendel (9) auf der Seele (8) eingebracht und eingearbeitet werden. Das Bürstenelement (10) ist ortsfest in der biegsamen Welle (3) gehalten. Zumindest die nach außen ragenden Bürstenhaare (11) bestehen vorzugsweise aus Kunststoff, insbesondere Polyamid. In Verbindung mit dem ebenfalls aus Polyamid bestehenden Führungskanal (25) ergibt sich durch diese Werkstoffpaarung eine sehr niedrige Haft- und Gleitreibung und eine Art Selbstschmiereffekt.

Die biegsame Welle (3) ist in der Wellenführung (24) verdrehfest gehalten, was sich auf unterschiedliche Weise realisieren lässt, z.B. durch drehfesten Anschluss des vorderen Wellenendes (12) am bewegten Gebäudeteil.

Alternativ kann die Drehfestigkeit auch durch eine entsprechende formschlüssige Führung des hinteren Wellenendes (13) oder auf andere Weise erreicht werden.

Im Ausführungsbeispiel von Figur 1 ist die Treibmutter (14) auf der biegsamen Welle (3) angeordnet und umgreift diese formschlüssig mit einem Bewegungs-Innengewinde (15). Durch den formschlüssigen Eingriff zwischen dem schraubenförmigen Bewegungs-Innengewinde (15), welches vorzugsweise als Rundgewinde ausgebildet ist, und den Außenpartien der Wendel (9) wird eine Drehbewegung der axial geführten Treibmutter in eine vorwärts oder rückwärts gerichtete Schub- oder Zugbewegung der biegsamen Welle (3) umgesetzt. Das Bewegungs-Innengewinde (15) hat vorzugsweise Untermaß und kann gegenüber dem Außenumfang der Welle (9) ein etwas vergrößertes Spiel bieten. Durch die überstehenden Bürstenhaare (11), die sich beim Gewindeeingriff über die Außenpartien der Wendel (9) legen, wird das Spiel wieder aufgehoben und der Formschluss zwischen den Gewindeteilen unter Verminderung der Reibung übertragen.

Die Treibmutter (14) hat außenseitig eine Verzahnung (16), mit der die Treibmutter (14) z.B. gem. Figur 2 und 3 mit einem Ritzel (20) auf der Abtriebswelle des Getriebes (19) kämmt. Die Abtriebswelle kann als Stummelwelle ausgebildet sein, wobei vor allem von der anderen Seite her ein Stützstift in das Ritzel (20) ragt, der an einem Lagerbock im Gehäuse (23) abgestützt ist. Die Treibmutter (14) besteht vorzugsweise aus Kunststoff, insbesondere aus Polyamid. Sie ist mittels eines geeigneten Lagers (17), z.B. eines Axial-Kugellagers, am besagten Lagerbock frei drehbar gelagert. Die Antriebsanordnung ist vorzugsweise so gewählt, dass sich die Treibmutter (14) in räumlicher Nähe zum Auslass (26) und zum Krümmungsbereich (30) befindet. Die Antriebseinheit aus Motor (18), Getriebe (19) und Platine (21) erstreckt sich neben dem Führungskanal (25) längs der Gehäuseachse. Zur Steuerung des Wellenantriebs (2) können in der einfachsten Ausführungsform an der Platine (21) zwei Endschalter (22) vorhanden sein, die mit dem rückwärtigen Wellenende (13) zusammenwirken und durch ihren Abstand die mögliche Ausschublänge definieren.

Der Führungskanal (25) ist gegenüber der biegsamen Welle (3) eng toleriert. Im Krümmungsbereich (30) kann in Abwandlung zu Figur 2 gemäß der in Figur 5 und 6 dargestellten Varianten eine Rollenführung (27) vorhanden sein. Diese empfiehlt sich besonders bei engen Krümmungsradien. In der Variante von Figur 5 besitzt die Rollenführung (27) im Krümmungsbereich (30) außenseitig mehrere nebeneinander entlang der Biegung angeordnete frei drehbare Rollen (28). Dies können tangential wirkende kleine Rollen sein. Bei Figur 5 ist am Innenradius der Krümmung (30) eine einzelne größere und frei drehbare Rolle (29) angeordnet. Die Rollen (28,29) bilden miteinander ein Rillenkugellager, welches die Biege- und Reaktionskräfte der Welle (3) besonders gut aufnimmt und zugleich eine sehr niedrige Reibung bietet.

In der Variante von Figur 6 fehlt die innere Rolle (29). Sie wird ersetzt durch den Innenradius des Führungskanals (25). Am Außenradius der Krümmung (30) sind wiederum vier kleinere Rollen (28) verteilt angeordnet, die hier allerdings einen größeren gegenseitigen Abstand als in Figur 5 aufweisen.

Figur 9 zeigt eine weitere Variante der Wellenführung (24), die wiederum als genuteter Führungskanal (25) ausgebildet ist. In der Variante von Figur 1 besteht eine stetige Kanalkrümmung von 90° im Krümmungsbereich (30). In der Variante von Figur 9 hat der Führungskanal (25) im Krümmungsbereich (30) eine mehrfach gekrümmte Schleifenform (37). Sie ist Haken- oder S-förmig ausgebildet, wobei der an den Auslass (26) anschließende Schleifenbogen einen Bogenwinkel von mehr als 90° aufweist, der größer ist als der Bogenwinkel der nachfolgenden Gegenkrümmung. Durch diese ausbauchende Schleifenführung (37) wird die Krümmungsbelastung der biegsamen Welle (3) vermindert, so dass auch eine über längere Zeit in der gleichen Stellung verharrende Welle (3) problemlos und leicht in der Einfahr- und Ausfahrrichtung durch den Auslass (26) bzw. zum Wellenantrieb (2) hin bewegt werden kann. Die Schleifenführung (37) erlaubt es ferner, die biegsame Welle (3) nach dem Krümmungsbereich (30) zur Gehäusemitte hin zu orientieren. Die Gesamtbreite des Gehäuses (23) kann dadurch verringert werden.

In der Variante des Wellenantriebs (2) von Figur 7 ist ein Spindeltrieb (31) vorhanden, wobei die Treibmutter (14) die Spindelmutter bildet und auf einer starren und längs des Gehäuses (23) sich erstreckenden Spindel (32) gelagert ist. Die Treibmutter (14) dient bei dieser Ausführungsform als Schubelement für die biegsame Welle (3), die mit ihrem rückwärtigen Ende (13) starr an der Außenseite der Treibmutter (14) befestigt ist. Durch die Spindeldrehung wird die Treibmutter (14) mit der biegsamen Welle (3) vorund zurückgeschoben. Die anderen Komponenten des Wellenantriebs (2), insbesondere die Wellenführung (24) und die Antriebseinheit können die gleichen wie im vorbeschriebenen ersten Ausführungsbeispiel der Figuren 1 bis 6 sein.

In der Bauvariante von Figur 9 besitzt der Wellenantrieb (2) einen Hülsentrieb (34) mit einem Schubrohr (35). Das Schubrohr (35) ist an der zum Auslass (26) weichenden Frontseite offen und nimmt die biegsame Welle (3) auf. An der Rückseite ist das Schubrohr (35) weitgehend geschlossen und weist hier einen Mitnehmer oder einen Schlitz auf, über den eine drehschlüssige Verbindung mit einer Abtriebswelle (36) geschaffen werden kann. Die Abtriebswelle (36) hat z.B. einen flachgedrückten Vierkant, der formschlüssig in einen rechteckigen Schlitz am Hülsenboden greift und für Drehschluss sorgt. Die Abtriebswelle (36) gehört zu einem Getriebe (19) und alternativ auch zu einem Motor (18). Die Einheit ist z.B. als kombinierter Getriebemotor ausgebildet.

Das Schubrohr (35) ist in einer nutförmigen Aufnahme des Gehäuses (23) mittels eines aussenseitig angebrachten Axial-Kugellagers frei drehbar gelagert und axial geführt. Die Abstützung erfolgt über das am Vorderende befindliche Lager (17) und am rückwärtigen Ende über die Verbindung mit der Abtriebswelle (36). Am Vorderende des Schubrohres (35) ist die Treibmutter (14) drehfest angeordnet. Sie wird bei einer Drehung des Schubrohres (35) mitgenommen und sorgt in der vorbeschriebenen Weise für eine entsprechende Axialbewegung des Zug- und Schubelementes (3). Die Treibmutter (14) ist vor dem Lager (17) angeordnet.

Das Schubrohr (35) nimmt in sich das Zug- und Schubelement (3) auf und besitzt eine Länge, die mindestens so groß wie die Ausfahrlänge dieses Elements (3) ist. Das Schubrohr (35) ist in etwa mittig im Gehäuse (23) gelagert und zwar derart, dass die vordere Rohröffnung fluchtend an den zunächst geraden Eingang der Schleifenführung (37) anschließt. Der Innenraum des Schubrohres (35) kann durch eine Beschichtung, ein zusätzliches Innenrohr oder dergleichen gleitgünstig ausgebildet sein, so dass das biegsame Zug- und Schubelement reibungsarm ein- und ausfahren kann. Am rückwärtigen Ende kann das Zug- und Schubelement (3) einen verstärkten Kopf aufweisen, der am Ende der Einfahrbewegung am Hülsen- oder Rohrboden anschlägt und ein weiteres Eintauchen verhindert. Eine entsprechend eng gefasster Rohrinnenraum verhindert auch ein seitliches Abknicken des Zug- und Schubelements (3), so dass im Anschlagfall eine Lastabspaltung des Antriebs (2) erfolgen kann.

Abwandlungen der gezeigten und bevorzugten Ausführungsform sind in verschiedener Weise möglich.

Zum einen kann als Antriebselement für die biegsame Welle (3) statt der Treibmutter (14) ein anderes formschlüssig angreifendes Treibelement vorhanden sein, z.B. ein Schneckenrad. Auch kraftschlüssige Antriebsmittel, wie z.B. Reibräder oder dgl., sind möglich.

Ferner kann anstelle oder ergänzend zum Bürstenelement (10) ein anderes Gleitmittel vorhanden sein. Dies kann z.B. eine gleitgünstige Außenbeschichtung der Wendel (9) sein. Auch ein gleitgünstiger elastischer Schlauch, der sich beim formschlüssigen Verzahnungseingriff temporär in die Freiräume zwischen den Wendelgängen verformt, ist möglich. Hierdurch kann die großteils aus Metall bestehende biegsame Welle (3) außerdem wirksam gegen Umwelteinflüsse und Korrosion geschützt werden.

Im gezeigten Ausführungsbeispiel ist die Wellenführung (24) im rückwärtigen Bereich gerade ausgebildet. Sie kann alternativ auch eine andere Form, z.B. eine Wellenform, aufweisen. Zudem sind Kehren, ein- oder mehrfach mäandrierende Kanäle oder dergleichen, möglich. Die biegsame Welle (3) kann dadurch auch im rückwärtigen Bereich bogenförmig umgelenkt und dadurch unter Verkürzung der Gehäuselänge platzsparend untergebracht werden.

### BEZUGSZEICHENLISTE

- 1: Betätigungseinrichtung
- 2: Antrieb, Antriebseinheit, Wellenantrieb
- 3: Zug- und Schubelement, biegsame Welle
- 4: Gebäudeteil, Fenster
- 5: Fensterteil, Rahmen
- 6: Fensterteil, Flügel
- 7: Lager
- 8: Seele
- 9: Wendel
- 10: Bürstenelement, Bürsteneinsatz
- 11: Bürstenhaar
- 12: Wellenende vorn
- 13: Wellenende hinten
- 14: Treibmutter
- 15: Bewegungs-Innengewinde, Rundgewinde
- 16: Verzahnung
- 17: Drehlager
- 18: Motor
- 19: Getriebe
- 20: Ritzel
- 21: Platine
- 22: Endschalter
- 23: Gehäuse
- 24: Wellenführung
- 25: Führungskanal, Führungsnut
- 26: Auslass
- 27: Rollenführung
- 28: Rolle außen
- 29: Rolle innen
- 30: Krümmungsbereich
- 31: Spindeltrieb
- 32: Spindel
- 33: Energieversorgung, Stromkabel
- 34: Hülsentrieb
- 35: Schubrohr
- 36: Abtriebswelle
- 37: Schleifenführung, Schleifenform

## Patentansprüche

1. Betätigungseinrichtung für bewegliche Gebäudeteile (4), insbesondere schwenkbare Fenster, Klappen oder Türen, **dadurch gekennzeichnet, dass** die Betätigungseinrichtung (1) einen motorischen Antrieb (2) mit einem ein- und ausfahrbaren, stangenförmigen und biegeelastischen Zug- und Schubelement (3) aufweist.

2. Betätigungseinrichtung nach Anspruch 1, **dadurch gekennzeichnet, dass** das Zug- und Schubelement (3) als biegsame Welle und der Antrieb (2) als Wellenantrieb ausgebildet sind.

3. Betätigungseinrichtung nach Anspruch 1 oder 2, **dadurch gekennzeichnet, dass** die biegsame Welle (3) motorisch über eine Treibmutter (14) angetrieben ist.

4. Betätigungseinrichtung nach Anspruch 1, 2 oder 3, **dadurch gekennzeichnet, dass** die Treibmutter (14) auf der biegsamen Welle (3) angeordnet ist und ein Bewegungs-Innengewinde (15) aufweist.

5. Betätigungseinrichtung nach einem der vorhergehenden Ansprüche, **dadurch gekennzeichnet, dass** das Bewegungs-Innengewinde (15) als Rundgewinde ausgebildet ist.

6. Betätigungseinrichtung nach einem der vorhergehenden Ansprüche, **dadurch gekennzeichnet, dass** das Bewegungs-Innengewinde (15) Untermaß aufweist.

7. Betätigungseinrichtung nach einem der vorhergehenden Ansprüche, **dadurch gekennzeichnet, dass** die Treibmutter (14) außenseitig eine Verzahnung (16) aufweist.

8. Betätigungseinrichtung nach einem der vorhergehenden Ansprüche, **dadurch gekennzeichnet, dass** die biegsame Welle (3) eine Seele (8) mit einer aufgezogenen Wendel (9) aufweist.

9. Betätigungseinrichtung nach einem der vorhergehenden Ansprüche, **dadurch gekennzeichnet, dass** die biegsame Welle (3) ein außenseitig wirkendes Gleitmittel aufweist,

10. Betätigungseinrichtung nach einem der vorhergehenden Ansprüche, **dadurch gekennzeichnet, dass** die biegsame Welle (3) ein in der Wendel (9) angeordnetes Bürstenelement (10) aufweist.

11. Betätigungseinrichtung nach einem der vorhergehenden Ansprüche, **dadurch gekennzeichnet, dass** das Bürstenelement (10) außenseitig über die Wendel (9) vorstehende Bürstenhaare (11) aufweist.

12. Betätigungseinrichtung nach einem der vorhergehenden Ansprüche, **dadurch gekennzeichnet, dass** das Bürstenelement (10) aus Kunststoff, vorzugsweise Polyamid, besteht.

13. Betätigungseinrichtung nach einem der vorhergehenden Ansprüche, **dadurch gekennzeichnet, dass** der Wellenantrieb (2) ein Gehäuse (23) mit einer Wellenführung (24) aufweist.

14. Betätigungseinrichtung nach einem der vorhergehenden Ansprüche, **dadurch gekennzeichnet, dass** die Wellenführung (24) zumindest bereichsweise als Führungskanal (25) ausgebildet ist.

15. Betätigungseinrichtung nach einem der vorhergehenden Ansprüche, **dadurch gekennzeichnet, dass** der Führungskanal (25) aus Kunststoff, vorzugsweise Polyamid, besteht,

16. Betätigungseinrichtung nach einem der vorhergehenden Ansprüche, **dadurch gekennzeichnet, dass** der Führungskanal (25) eine mehrfach gekrümmte Schleifenform (37) aufweist.

17. Betätigungseinrichtung nach einem der vorhergehenden Ansprüche, **dadurch gekennzeichnet, dass** das Gehäuse (23) als geformtes Kunststoffteil ausgebildet ist.

18. Betätigungseinrichtung nach einem der vorhergehenden Ansprüche, **dadurch gekennzeichnet, dass** die Wellenführung (24) bereichsweise eine Rollenführung (27) aufweist.

19. Betätigungseinrichtung nach einem der vorhergehenden Ansprüche, **dadurch gekennzeichnet, dass** die Rollenführung (27) in einem Krümmungsbereich (30) außenseitig ein oder mehrere frei drehbare Rollen (28) aufweist.

20. Betätigungseinrichtung nach einem der vorhergehenden Ansprüche, **dadurch gekennzeichnet, dass** die Rollenführung (27) in einem Krümmungsbereich (30) innenseitig ein oder mehrere frei drehbare Rollen (29) aufweist.

21. Betätigungseinrichtung nach einem der vorhergehenden Ansprüche, **dadurch gekennzeichnet, dass** der Wellenantrieb (2) einen elektrischen Antriebsmotor (18) und eine Getriebe (19) aufweist, das mit der Treibmutter (14) verbunden ist.

22. Betätigungseinrichtung nach einem der vorhergehenden Ansprüche, **dadurch gekennzeichnet, dass** der Wellenantrieb (2) einen Spindeltrieb (31) aufweist, wobei die Treibmutter (14) auf einer angetriebenen Spindel (32) angeordnet und mit der biegsamen Welle (3) starr verbunden ist.

23. Betätigungseinrichtung nach einem der vorhergehenden Ansprüche, **dadurch gekennzeichnet, dass** das Gebäudeteil (4) einen integrierten Wellenantrieb (2) aufweist.

24. Betätigungseinrichtung nach einem der vorhergehenden Ansprüche, **dadurch gekennzeichnet, dass** der Wellenantrieb (2) im Rahmen (5) oder im Flügel (6) eines Fensters oder einer Klappe angeordnet ist.

25. Betätigungseinrichtung nach einem der Ansprüche 1 bis 21, **dadurch gekennzeichnet, dass** der Wellenantrieb (2) einen Hülsentrieb (34) aufweist, wobei die Treibmutter (14) an einem drehend gelagerten (17) und angetriebenen Schubrohr (35) angeordnet ist.

26. Betätigungseinrichtung nach Anspruch 25, **dadurch gekennzeichnet, dass** die Treibmutter (14) am vorderen Ende des Schubrohrs (35) angeordnet ist, wobei das Schubrohr (35) am rückwärtigen Ende mit der Abtriebswelle (36) des Motors (18) oder Getriebes (19) drehschlüssig verbunden ist.

27. Betätigungseinrichtung nach Anspruch 25 oder 26, **dadurch gekennzeichnet, dass** das Schubrohr (35) eine Länge aufweist, die mindestens der Ausfahrlänge des Zug- und Schubelements (3) entspricht.
